# EUROPÄISCHE PATENTSCHRIFT

(11) **EP 0 270 753 B1**
(45) Veröffentlichungstag und Bekanntmachung des Hinweises auf die Patenterteilung: **29.11.1989**
(21) Anmeldenummer: 87113576.0
(22) Anmeldetag: 17.09.1987
(51) Int. Cl.: E03C 1/18

(54) **Einbauspüle für Haushalte**
Built-in sink for the household
Evier encastré pour le ménage

(30) Priorität: 20.11.1986 DE 3639723
(43) Veröffentlichungstag der Anmeldung: 15.06.1988
(73) Patentinhaber: NIRO-PLAN AG, CH-6300 Zug (CH)
(72) Erfinder:
(74) Vertreter: Brommer, Hans Joachim, Dr.-Ing.

(56) Entgegenhaltungen:
- DE-A- 3 501 443
- DE-U- 8 428 600
- FR-A- 1 526 296
- GB-A- 2 145 617
- US-A- 3 183 050

## Beschreibung

Die Erfindung geht aus von einer Einbauspüle für Haushalte mit zumindest einem Becken und mit einer durch einen Deckel verschließbaren Abfallöffnung, die einen nach oben ragenden Kragen aufweist und über einen Abwurfschacht in einen darunter angeordneten Abfallbehälter mündet.

Eine derartige Spüle ist durch Lieferungen von Konzernunternehmen der Anmelderin bekannt. Dabei bietet die in die Spüle integrierte Abfallöffnung mit dem sich anschließenden Abwurfschacht die Möglichkeit, Küchenabfälle bequem von oben in den Abfallbehälter zu befördern, ohne daß sich die Hausfrau bücken, die Türe des zugeordneten Unterschrankes öffnen und ggf. noch den Deckel des Abfallbehälters anheben muß.

Durch den die Abfallöffnung umgebenden, nach oben ragenden Kragen ist sichergestellt, daß vom Becken überlaufendes oder vom Tropfteil ablaufendes Wasser nicht in die Abfallöffnung gelangt. Gleichzeitig fungiert dieser Kragen als Halterung für den Deckel der Abfallöffnung oder für andere Einsätze.

Weitere Spüllen mit Abfallöffnung sind durch die DE-OS 34 10 103 und 35 01 443 bekannt. Sie sind aber relativ aufwendig in der Herstellung und dementsprechend kostspielig. So benötigt die letztgenannte Spüle zusätzlich zu dem an die Spüle angeschweißten Abwurfschacht einen in diesen einzusetzenden, herausnehmbaren Schutzschacht. Außerdem bedarf diese Spüle einer stabilen, vielteiligen Unterkonstruktion, um den an ihr hängenden Abfallbehälter zu halten.

Der vorliegenden Erfindung liegt die Aufgabe zugrunde, die eingangs beschriebene Spüle noch stärker an die Bedürfnisse der Hausfrau hinsichtlich der Abfallbeseitigung anzupassen. Insbesondere soll sich die erfindungsgemäße Spüle dadurch auszeichnen, daß sie wahlweise unterschiedliche Benutzungsformen gestattet, ohne daß Änderungen an den Herstellungswerkzeugen der Spüle notwendig sind. Nicht zuletzt soll die Spüle einen in konstruktiver Hinsicht einfachen und damit leichten und kostengünstigen Aufbau aufweisen und ohne aufwendige Montagemaßnahmen schnell und leicht einbaubar sein.

Diese Aufgabe wird erfindungsgemäß dadurch gelöst, daß neben der Abfallöffnung eine zumindest annähernd gleichförmige Öffnung in der Spüle angeordnet ist und daß in diese zweite Öffnung wahlweise ein oben offener Behälter für Putzmittel u. dgl. oder ein zusätzlicher Abwurfschacht einsetzbar ist, wobei der Behälter ebenso wie der Abwurfschacht bzw. die Abwurfschächte als lösbare, von oben in ihre jeweilige Öffnung einsetzbare Steckelemente ausgebildet sind.

Der Erfindung liegt die Erkenntnis zugrunde, daß in einem Teil der Haushalte eine Trennung der Abfälle vorgenommen wird, beispielsweise in kompostierbare Küchenabfälle einerseits und solche Abfälle, die für den Mülleimer bestimmt sind, andererseits. In diesem Fall wird die in die Spüle integrierte Abfallöffnung im allgemeinen nur für die wiederverwertbaren Küüchenabfälle verwendet, während der Müll in einen zweiten Abfallbehälter geworfen wird, der sich meist im Spülenunterschrank befindet. Für solche Haushalte wäre also eine Spüle günstig, die zwei Abfallöffnungen für zwei getrennte Abfallbehälter aufweist.

Auf der anderen Seite führen zahlreiche Haushalte noch keine Abfalltrennung durch, so daß hier eine Spüle mit zwei Abfallöffnungen keinen Sinn hätte.

Diese widerstreitenden Forderungen werden durch die erfindungsgemäße Lösung in geradezu idealer Weise erfüllt, indem ein und dieselbe Spüle für beide Methoden der Abfallbehandlung Verwendung findet. Wird kein Wert auf eine zweite Abfallöffnung gelegt, so befindet sich darin ein Silo für Putzmittel u. dgl. Diese Putzmittel, die täglich zur Säuberung der Spüle, zum Geschirrspülen, zur Reinigung der Arbeitsplatte und des Kochfeldes benötigt werden, sind bisher meist im Spülenunterschrank aufbewahrt worden, so daß die Hausfrau sich jeweils bücken und die entsprechende Türe des Unterschrankes öffnen und wieder schließen mußte, wenn sie ein Putzmittel entnehmen bzw. wieder aufheben wollte. Stattdessen sind diese Putzmittel nun griffgünstig und in unmittelbarer Nähe der zu säubernden Flächen untergebracht, ohne das gefällige Aussehen der Spülle und ihrer Umgebung zu stören.

Diejenigen Haushalte jedoch, die auf zwei getrennte Abwurfmöglichkeiten Wert legen, können statt des Putzmittelbehälters einen zweiten Abwurfschacht in die Spülenöffnung einstecken. Da die Spülenöffnungen zweckmäßig formgleich sind, ist hier jederzeit ein beliebiger Austausch, insbesondere auch ein nachträgliches Umrüsten an der zweiten Spülenöffnung möglich. Die erfindungsgemäße Spüle läßt sich somit optimal an die unterschiedlichen Bedürfnisse der einzelnen Haushalte anpassen.

Ein weiterer Vorteil besteht darin, daß sowohl der Behälter für die Putzmittel wie auch der Abwurfschacht als lösbare, von oben in ihre jeweilige Öffnung einsetzbare Steckelemente ausgebildet sind, ohne daß es eines mit der Spüle verschweißten Abwurfschachtes bedarf, wie dies bei einer vorbekannten Spüle notwendig ist. Die erfindungsgemäße Spüle wird dadurch vom Materialeinsatz wie auch vom Montageaufwand her kostengünstiger.

Je nach ihrer Positionierung innerhalb der Spüle können die beiden Öffnungen nebeneinander oder hintereinander angeordnet sein. Besonders günstig ist es jedoch, die verfügbare Fläche in Spülenquerrichtung auszunützen, d.h., die beiden Öffnungen hintereinander anzuordnen.

Damit die Spüle trotz der beiden Öffnungen reversibel bleibt, d. h., wahlweise um 180_{°} verdreht eingebaut werden kann, so daß ein eventuell vorhandenes Tropfteil, ein kleineres Zusatzbecken od. dgl. entsprechend den räumlichen Vorgaben im Küchengrundriß links oder rechts des Spülbeckens zu liegen kommt, empfiehlt es sich, daß die beiden Öffnungen symmetrisch zur Spülenlängsmitte angeordnet sind. Ihre Zugänglichkeit und ihr Gebrauchswert werden dann von der Einbauposition der Spüle nicht beeinflußt.

Damit die Öffnungen auch für relativ voluminöse Abfälle, also beispielsweise für Büchsen, geeignet sind, empfiehlt es sich, daß sie sich jeweils fast über die halbe Querlänge der Spüle erstrecken. Um den im bekannten Fall aufwendigen Unterbau der Spüle weiter zu verringern, hat es sich als günstig erwiesen, den Abfallbehälter nicht an der Spüle aufzuhängen, sondern ohne Fixierung an der Spüle im Unterschrank unterzubringen.

Es sind bereits Abfallbehälter für den Spülenunterschrank bekannt, die aus zwei hintereinander in einem nach vorn herausziehbaren Träger angeordneten Einzelbehältern bestehen und die durch einen gemeinsamen, ortsfest gelagerten, beim Herausziehen des Trägers automatisch hochschwenkenden Deckel verschlossen sind. Eine zweckmäßige Weiterbildung der Erfindung besteht darin, diesen bekannten Abfallbehälter an die erfindungsgemäße Spüle anzupassen.

Dies geschieht in der Weise, daß der Deckel dieses bekannten Abfallbehälters einen nach oben ragenden Rahmen aufweist, dessen Kontur für das Umgreifen zweier in die Spüle eingesetzter Abwurfschächte bemessen ist und daß der Deckel unterhalb der vorgegebenen Abfallöffnung eine Durchwerföffnung aufweist, wogegen er unterhalb der zweiten Öffnung in der Spüle Sollbruchstellen für das Herausbrechen einer zusätzlichen Durchwerföffnung aufweist.

Die erfindungsgemäße Anpaßbarkeit der Spüle an die unterschiedlichen Handhabungen der Abfälle in den einzelnen Haushalten wird somit auf den Abfallbehälter übertragen. Wird eine Spüle mit hintereinanderliegenden Öffnungen verwendet, so hat der Deckel des Abfallbehälters hinten seine Öffnung für den Durchwurf des von der Spüle kommenden Abfalles, während er vorn wahlweise durch Anheben des Deckels von außen beschickt werden kann (wenn in der vorderen Spülenöffnung das Putzmittelsilo eingesetzt ist) oder er kann bei geöffneten Sollbruchstellen zusätzlich über die zweite Abfallöffnung der Spüle von oben beschickt werden.

Weitere Merkmale und Vorteile der Erfindung ergeben sich aus der nachfolgenden Beschreibung eines Ausführungsbeispieles anhand der Zeichnung; dabei zeigt:
Fig. 1 eine Draufsicht auf die Spülle;
Fig. 2 einen Längsschnitt durch die Spüle nach Fig.1;
Fig. 3 einen Querschnitt durch die Spüle im Bereich der Abfallöffnungen mit eingesetzten Steckelementen und mit den im Unterschrank aufgestellten Abfallbehältern und
Fig. 4 einen Längsschnitt durch die Anordnung gemäß Fig. 3.

Gemäß den Fig. 1 und 2 weist die Spüle 1 ein großes Becken 2 und in Längsrichtung daneben ein kleineres, vor allem flacheres Becken 3 auf. Zur anderen Seite des Beckens 2 benachbart sind zwei Öffnungen 4 und 5 in der Spüle angeordnet. Diese Öffnungen sind formgleich und in Spülenquerrichtung hintereinander angeordnet. Sie erstrecken sich nahezu über die halbe Spülentiefe, wobei sie symmetrisch zur Mittellängsachse der Spüle angeordnet sind.

Die beiden Becken 2 und 3 wie auch die Öffnungen 4 und 5 sind von einem üblichen erhöhten Schwallrand 6 umgeben. Zwischen diesem und dem kleineren Becken 3 sind noch zwei sog. Armaturenkonsolen 7 und 8 angeordnet, die zur Montage einer Hahnarmatur oder eines Verschlußknopfes für den Ablauf des Beckens 2 dienen.

Wie insbesondere Fig. 2 zeigt, sind die beiden Öffnungen 4 und 5 jeweils von einem nach oben ragenden Kragen 4a bzw. 5a umgeben, d. h., daß die Kontur der Öffnungen durch einen aus dem Spülenfeld nach oben abgebogenen Rand gebildet werden. Dadurch wird verhindert, daß Wasser von der Spüle in eine der Öffnungen 4 oder 5 hineinläuft.

Die Fig. 3 und 4 zeigen die Spüle in komplettiertem Zustand in Verbindung mit speziell angepaßten Abfallbehältern 9 und 10. Man erkennt, daß in die Öffnungen 4 und 5 wahlweise ein Abwurfschacht 11 oder ein Putzmittel-Behälter 12 eingesetzt werden kann. Beide sind als von oben in ihre jeweilige Spülenöffnung einsetzbare Steckelemente ausgebildet und weisen an ihrem oberen Rand einen horizontal vorstehenden Rund auf, durch den sie auf dem Rand der Öffnung aufliegen. Sie bestehen aus Kunststoff oder anderen pflegeleichten Werkstoffen.

Während der Putzmittel-Behälter 12 unten geschlossen ist und sich nur bis knapp oberhalb eines den beiden Abfallbehältern 9 und 10 gemeinsamen Deckels 13 erstreckt, ist der Abwurfschacht 11 etwas weiter nach unten gezogen und ragt in eine Öffnung des Deckels 13 hinein. Zu diesem Zweck weist der Deckel 13 einen aufsteckbaren, ggf. einrastbaren, nach oben ragenden Rahmen 14 auf, der in seiner hinteren Hälfte die genannte Öffnung 14a für den Abwurfschacht 11, an seiner vorderen Hälfte Sollbruchstellen 14b für eine herauszubrechende, etwa formgleiche Öffnung trägt für den Fall, daß anstelle des Putzmittel-Behälters 12 ein zweiter Abwurfschacht eingesetzt werden soll.

Auf diese Weise wird der Abfallbehälter 9 über die Abfallöffnung 4 in der Spüle beschickt, er fungiert also als Sammelbehälter für Gemüse- und andere biologische Abfälle, wohingegen der vordere Abfallbehälter 10 über die Türe 15 des Unterschrankes zugänglich ist und für Müll verwendet wird.

Des weiteren zeigen die Fig. 3 und 4, daß die Haiterung für die Abfallbehälter nicht an der Spüle montiert ist, sondern auf dem Boden des Unterschrankes steht. Dadurch wird er Herstellungs-und Montageaufwand der Spüle vereinfacht.

Im Ausführungsbeispiel besteht die Halterung aus einem an sich bekannten Rahmengestell 16, dessen Beine mit dem Unterschrank verschraubt sind, und in diesem Rahmengestell ist ein die beiden Abfallbehälter 9 und 10 tragender Auszug 17 horizontal verschiebbar geführt, und zwar in Fig. 3 nach rechts verschiebbar. Gleichzeitig trägt das Rahmengestell 16 eine Schwenklagerung 16a für den Deckel 13. Der Auszug 17 steht derart mit dem Deckel 13 in Wirkverbindung, daß er sich beim Herausziehen des Auszuges automatisch anhebt. Dabei besteht die Möglichkeit, den Auszug 17 mit der Türe 15 des Unterschrankes zu koppeln, so daß beim Öffnen dieser Türe automatisch der vordere Abfallbehälter 10 zugänglich wird.

Selbstverständlich sind sowohl der Abfallschacht 4 wie auch der Putzmittel-Behälter 5 jeweils durch einen Deckel verschließbar.

Der Kern der vorliegenden Erfindung besteht also darin, daß sowohl die Spüle als auch die Abfallbehälter optimal an die unterschiedlichen Bedürfnisse der Hausfrau hinsichtlich der Abfallbeseitigung angepaßt werden können, ohne daß dazu Änderungen der Spüle selbst notwendig sind. Die Variabilität der Spüle wird praktisch ohne aufwendige Zusatzmaßnahmen erreicht, denn es bedarf weder eines mit der Spüle verschweißten Abwurfschachtes noch einer an der Spüle montierten Halterung für die Abfallbehälter. Bei Letzterem kann vielmehr ein Serienbauteil verwendet werden, das lediglich durch die genannten Maßnahmen im Deckelbereich an die unterschiedlichen Anwendungsmöglichkeiten der Spüle angepaßt zu werden braucht.

## Patentansprüche

1. Einbauspüle (1) für Haushalte mit zumindest einem Becken (2) und mit einer durch einen Deckel verschließbaren Abfallöffnung (4), die einen nach oben ragenden Kragen (4a) aufweist und über einen Abwurfschacht (11) in einen darunter angeordneten Abfallbehälter (9) mündet, dadurch gekennzeichnet, daß neben der Abfallöffnung (4) eine zumindest annähernd gleichförmige Öffnung (5) in der Spüle (1) angeordnet ist und daß in diese zweite Öffnung (5) wahlweise ein oben offener Behälter (12) für Putzmittel u. dgl. oder ein zusätzlicher Abwurfschacht (11) einsetzbar ist, wobei der Behälter (12) ebenso wie der Abwurfschacht bzw. die Abwurfschächte (11) als lösbare, von oben in ihre jeweilige öffnung einsetzbare Steckelemente ausgebildet sind.

2. Einbauspüle nach Anspruch 1, dadurch gekennzeichnet, daß die beiden Öffnungen (4, 5) in Spülenquerrichtung hintereinander angeordnet sind.

3. Einbauspüle nach Anspruch 1 oder 2, dadurch gekennzeichnet, daß die beiden Öffnungen (4, 5) symmetrisch zur Spülenlängsmitte angeordnet sind.

4. Einbauspüle nach Anspruch 2, dadurch gekennzeichnet, daß die beiden Öffnungen (4, 5) sich jeweils fast über die halbe Querlänge der Spüle (1) erstrecken.

5. Einbauspüle nach einem der vorhergehenden Ansprüche, dadurch gekennzeichnet, daß der Abfallbehälter (9, 10) ohne Fixierung an der Spüle (1) im Spülenunterschrank angeordnet ist.

6. Einbauspüle nach einem der vorhergehenden Ansprüche, wobei der Abfallbehälter aus zwei hintereinander oder nebeneinander in einem nach vorn herausziehbaren Träger angeordneten Fächern oder Einzelbehältern besteht, die durch einen gemeinsamen, ortsfest gelagerten, beim Herausziehen des Trägers oder beim Öffnen der zugeordneten Unterschranktüre automatisch hochschwenkenden Deckel verschlossen sind, dadurch gekennzeichnet, daß der Deckel (13) einen nach oben ragenden Rahmen (14) aufweist, dessen Kontur für das Umgreifen zweier in die Spüle (1) eingesetzter Abwurfschächte (11) bemessen ist und daß der Deckel (13) unterhalb der Abfallöffnung (4) eine Durchwerföffnung (14a) aufweist, wogegen er unterhalb der zweiten Öffnung (5) in der Spüle (1) Sollbruchstellen (14b) für das Herausbrechen einer zusätzlichen Durchwerföffnung aufweist.

7. Einbauspüle nach Anspruch 2 und 7, dadurch gekennzeichnet, daß die Durchwerföffnung (14a) in der hinteren Deckelhälfte, die Sollbruchstellen (14b) für die zusätzliche Durchwerföffnung in der vorderen Deckelhälfte angeordnet sind.

8. Einbauspüle nach Anspruch 6, dadurch gekennzeichnet, daß der Rahmen (14) mit der Durchwerföffnung (14a) und den Sollbruchstellen (14b) ein separates, mit dem Deckel (13) verbindbares Bauteil ist.

## Revendications

1. Evier incorporé (1) à usage domestique comportant au moins une cuvette (2) et une ouverture (4) pour déchets qui peut être fermée par un couvercle, et qui présente une collerette (4a en saillie vers le haut et qui débouche par un puits d'évacuation (11) dans un conteneur de déchets disposé au dessous, caractérisé en ce qu'à côté de l'ouverture pour déchets (4) est disposée dans l'évier (1) une ouverture (5) de forme au moins voisine et en ce que l'on peut dans cette deuxième ouverture (5) insérer si on le souhaite un conteneur (12) ouvert vers le haut destiné à des produits de nettoyage ou des éléments similaires ou un puits d'évacuation additionnel (11), le conteneur (12) ainsi que le puits d'évacuation ou les puits d'évacuation (11) présentant une structure d'éléments insérables amovibles, qui peuvent être introduits de dessus dans leur ouverture respective.

2. Evier incorporé selon la revendication 1, caractérisé en ce que les deux ouvertures (4, 5) sont disposées l'une derrière l'autre dans la direction transversale de l'évier.

3. Evier incorporé selon la revendication 1 ou 2, caractérisé en ce que les deux ouvertures (4, 5) sont disposées de façon symétrique par rapport au centre longitudinal de l'évier.

4. Evier incorporé selon la revendication 2, caractérisé en ce que les deux ouvertures (4, 5) s'étendent respectivement presque sur la moitié de la longueur transversale de l'évier (1).

5. Evier incorporé selon l'une des revendications précédentes, caractérisé en que le conteneur de déchet (9, 10) est disposé dans l'armoire de soubassement de l'évier sans fixation sur l'évier (1).

6. Evier incorporé selon l'une des revendications précédentes, le conteneur de déchets se composant de deux casiers ou conteneurs individuel disposés l'un derrière l'autre ou côte-à-côte dans un support qui peut être tiré vers l'extérieur en avant, ces casiers ou conteneurs étant fermés par un couvercle commun, logé de façon fixe et se soulevant automatiquement lorsque l'on tire le support vers l'extérieur ou que l'on ouvre les portes de l'armoire de soubassement correspondante, caractérisé en ce que le couvercle (13) présente un cadre (14) en saillie vers le haut, dont le contour est tracé de façon à entourer deux puits d'évacuation (11) introduits dans l'évier (1), et en ce que le couvercle (13) présente au-dessous de l'ouverture de déchets (4) une ouverture de jet de déchets (14a), face à laquelle il présente au-dessous de la deuxième ouverture (5) de l'évier (1) des emplacements destinés à la rupture (14b) permettant par leur rupture le passage d'une ouverture additionnelle de jet de déchets.

7. Evier incorporé selon la revendication 2 et 7, caractérisé en ce que l'ouverture de jet de déchets (14a) est disposée dans la moitié arrière du couvercle, et les emplacements destinés à la rupture (14b) destinés à l'ouverture additionnelle de jet de déchets sont disposés dans la moitié avant du couvercle.

8. Evier incorporé selon la revendication 6, caractérisé en ce que le cadre (14) comportant l'ouverture de jet de déchets (14a) et les emplacements destinés à la rupture (14b) constituent un composant séparé qui peut être relié au couvercle (13).

## Claims

1. Built-in sink (1) for households with at least one basin (2) and with a waste opening closable (4) by a lid, which opening comprises an upwardly extending collar (4a) and opens by way of a refuse shaft (11) into a waste container (9) arranged therebeneath, characterised in that beside the waste opening (4) an at least approximately similarly shaped opening (5) is arranged in the sink (1) and in that according to choice an upwardly open container (12) for cleaning media and the like or an additional refuse shaft (11) can be inserted into this second opening (5), the container (12), just like the refuse shaft or shafts (11), being formed as detachable plug-in elements insertable from above into their respective openings.

2. Built-in sink according to Claim 1, characterised in that the two openings (4, 5) are arranged one behind the other in the transverse direction of the sink.

3. Built-in sink according to Claim 1 or 2, characterised in that the two openings (4, 5) are arranged symmetrically in relation to the middle of the length of the sink.

4. Built-in sink according to Claim 2, characterised in that the two openings (4, 5) each extend almost over half the transverse length of the sink (1).

5. Built-in sink according to one of the preceding Claims, characterised in that the waste container (9, 10) is arranged in the under-sink cupboard without fixing to the sink (1).

6. Built-in sink according to one of the preceding Claims, where the waste container consists of two compartments or single containers arranged one behind or one beside the other in a forwardly extractable carrier, which compartments or containers are closed by a common, non-displaceably mounted lid which pivots upwards automatically on extraction of the carrier or on opening of the associated lower cupboard door, characterised in that the lid (13) comprises an upwardly extending frame (14) the contour of which is dimensioned to grasp around two refuse shafts (11) inserted into the sink (1) and in that the lid (13) comprises beneath the waste opening (4) a drop-through opening (14a), whereas beneath the second opening (5) in the sink (1) it comprises preset break-away points (14b) for the breaking away of an additional drop-through opening.

7. Built-in sink according to Claims 2 and 7, characterised in that the drop-through opening (14a) is arranged in the rear lid half and the preset break-away points (14b) for the additional drop-through opening are arranged in the forward lid half.

8. Built-in sink according to Claim 6, characterised in that the frame (14) with the drop-through opening (14a) and the preset break-away points (14b) is a separate component connectable with the lid (13).
